# FASCICULE DE BREVET EUROPEEN

(11) **EP 2 454 187 B1**
(45) Date de publication et mention de la délivrance du brevet: **17.06.2015**
(21) Numéro de dépôt: 10752148.6
(22) Date de dépôt: 15.07.2010
(51) Int. Cl.: B68B 1/04

(54) **HARNAIS DE TETE POUR CHEVAL**
KOPFGESCHIRR FÜR PFERD
HEAD HARNESS FOR A HORSE

(30) Priorité: 16.07.2009 FR 0901838
(43) Date de publication de la demande: 23.05.2012
(73) Titulaire: Verger, Emmanuelle, 79220 Xaintray (FR)
(72) Inventeur: Verger, Emmanuelle, 79220 Xaintray (FR)
(74) Mandataire: Thibon, Norbert
(86) Numéro de dépôt international: PCT/IB2010/001746
(87) Numéro de publication internationale: WO 2011/007246

(56) Documents cités:
- WO-A1-2007/036040
- WO-A1-2008/004938
- DE-U1-202005 002 543
- US-A- 3 981 124

## Description

La présente invention concerne le domaine des harnais de tête, qui se placent sur la tête d'un cheval et sont destinés à recevoir, une embouchure pour permettre à un cavalier ou à un meneur d'établir un contact avec la bouche d'un cheval pour le diriger en utilisant des rênes ou des guides (voir par example US 3.981.124 A). Ce type de harnais est connu sous le nom de bride ou bridon.

Un harnais de tête classique comprend en général un frontal qui passe sur le front du cheval auquel est lié une têtière d'où partent des attaches auxquelles on fixe des montants recevant une embouchure (mors) et une sous-gorge, harnais auquel on peut ajouter une muserolle dont les montants passent sous la têtière.

Avec un harnais de tête classique, lorsque le cavalier qui monte le cheval, ou le meneur qui mène le cheval depuis un attelage, prend contact avec la bouche du cheval, via l'embouchure (par l'intermédiaire des rênes ou des guides), pour donner une indication, la transmission de cette indication peut s'avérer contrariée par la gêne ou la douleur occasionnée par la pression au niveau de la têtière. En effet cette pression s'exerce sur la nuque, juste derrière les oreilles du cheval, qui est une zone névralgique du cheval. La souffrance causée à l'animal peut provoquer chez lui des défenses, et engendrer ainsi des contre-performances.

On recherche donc à améliorer le confort d'un cheval, en proposant un nouveau harnais de tête.

Dans le modèle d'utilité allemand DE 20 2005 002543, on propose un harnais qui comporte une têtière faite de plusieurs éléments superposés pour tendre vers cet objectif de confort.

Dans la demande de brevet internationale WO 2008/004938, on propose un harnais qui comporte notamment une couronne passant sur le front et autour des oreilles du cheval pour jouer le rôle de frontal et de têtière, avec un agencement spécifique, dans le but de diminuer la pression du harnais sur la nuque du cheval.

Néanmoins, il subsiste toujours le besoin d'avoir un harnais de tête plus confortable pour le cheval, et permettre une meilleure communication entre un cavalier ou un meneur et son cheval.

A cette fin, l'invention propose un harnais de tête qui comprend un frontal entre les extrémités duquel sont disposées deux têtières sur lesquelles s'attachent les montants de muserolle, la sous-gorge, les montants de l'embouchure (mors), ainsi que deux montants supplémentaires qui ont été créés spécifiquement pour aider à diminuer la pression qui s'exerce sur la nuque du cheval, le tout étant dans une configuration spécifique détaillée ci-après.

Le harnais de tête selon l'invention comprend deux têtières, chacune étant munie, symétriquement de chaque côté du harnais, de deux attaches. Chaque têtière comprend donc quatre attaches en tout. Selon l'invention, les deux têtières sont disposées l'une derrière l'autre, et définissent une têtière antérieure et une têtière postérieure, la têtière antérieure étant celle qui se situera le plus près des oreilles du cheval. Cette têtière antérieure est donc la têtière le plus en avant, en prenant pour référence l'avant et l'arrière du cheval qui portera le harnais.

Les deux attaches, pour un côté donné d'une têtière donnée, sont disposées de préférence côte à côte, et se définissent par une première attache qui est celle située le plus en avant, en référence à l'avant et à l'arrière du cheval, et par une deuxième attache qui est donc située le plus à l'arrière, à côté de la première attache.

La sous-gorge qui est une courroie qui passe sous la gorge du cheval, est attachée par chacune de ses extrémités à la têtière antérieure, de part et d'autre du harnais.

Les deux montants situés de part et d'autre du harnais, recevant l'embouchure (mors), sont également attachés sur la têtière antérieure, chaque montant étant attaché sur son côté respectif.

La muserolle, qui comprend une courroie ajustable autour de la tête du cheval, dans une zone entre les naseaux et le chanfrein, est munie de deux montants attachés sur la têtière postérieure, de part et d'autre du harnais, chaque montant étant attaché sur son côté respectif.

Le harnais comprend en outre deux montants supplémentaires qui ont été spécifiquement créés dans le cadre de l'invention, ces montants étant disposés de manière symétrique de part et d'autre du harnais. Chaque montant, appelé dans la suite du texte « montant auxiliaire », est attaché par l'une de ses extrémités sur la têtière postérieure et fixé par son autre extrémité sur le montant de la muserolle se trouvant sur le côté opposé à son attache sur la têtière. Chaque montant auxiliaire passe sous la gorge du cheval, endroit où ces deux montants auxiliaires se croisent.

Selon l'invention, l'attache d'une extrémité de la sous-gorge et l'attache en têtière d'un montant auxiliaire sont solidarisées l'une de l'autre, pour un côté donné du harnais (et symétriquement pour les attaches homologues situées de l'autre côté du harnais).

Plus précisément, l'invention propose un harnais se plaçant sur la tête d'un cheval, muni d'une muserolle, d'une sous-gorge et de montants recevant un mors pour permettre à un cavalier ou à un meneur d'établir un contact avec la bouche d'un cheval pour le diriger (par l'intermédiaire de rênes ou de guides), qui se caractérise en ce qu'il comprend un frontal qui est lié en ses extrémités à une têtière antérieure et à une têtière postérieure qui présente chacune, symétriquement de chaque côté du harnais, deux attaches disposées côte à côte, définissant une première attache et une deuxième attache et en ce que s'attachent sur la têtière antérieure le montant du mors et une extrémité de la sous-gorge respectivement à la première attache et à la deuxième attache, et que s'attachent sur la têtière postérieure le montant de muserolle et une extrémité d'un montant auxiliaire respectivement à la première attache et à la deuxième attache, l'autre extrémité de ce montant auxiliaire venant se fixer sur le montant de la muserolle situé de l'autre côté du harnais, et en ce que (symétriquement de chaque côté du harnais) la seconde attache de la têtière antérieure qui reçoit la sous-gorge et la seconde attache de la têtière postérieure qui reçoit le montant auxiliaire sont solidarisées l'une de l'autre.

De préférence cette seconde attache de la têtière antérieure qui reçoit la sous-gorge et la seconde attache de la seconde têtière qui reçoit le montant auxiliaire sont solidarisées au niveau de leur base (c'est-à-dire à leur naissance), en-dessous le frontal.

Ces deux attaches sont solidarisées par tout moyen de solidarisation approprié pour les maintenir ensemble. Elles peuvent par exemple être solidarisées par un lien formé de deux boucles jumelées, une boucle enserrant une attache. Lesdites boucles sont suffisamment étroites pour minimiser le coulissement des attaches dans ce lien. Pour renforcer cette solidarisation, on peut mettre un élément qui fixe l'attache à la boucle comme par exemple un rivet, un point de colle, une agrafe, une couture.

L'invention est remarquable en ce que le harnais comprend deux têtières, comprenant chacune des paires d'attaches, l'une des attaches d'une têtière et l'une des attaches de l'autre têtière étant solidarisées, et des montants auxiliaires qui coopèrent avec la sous-gorge et aussi avec la muserolle, et en ce que les divers montants sont disposés dans une configuration donnée (symétrique côté gauche et côté droit du harnais), le tout permettant la diminution de la pression qui s'exerce sur la nuque du cheval, notamment juste derrière les oreilles, lorsque le cavalier agit sur le mors et/ou lorsque le cheval lui-même prend une position qui tire sur le mors.

De plus, de préférence selon l'invention, les têtières sont solidarisées au frontal. Cette solidarisation permet de bien maintenir les deux têtières en place au-dessus de la nuque du cheval et par conséquent contribue à exercer une pression moindre sur la nuque du cheval. Cette solidarisation peut être réalisée de manière telle que chaque têtière passe dans un passant au niveau du frontal, ce passant étant suffisamment serré pour retenir la têtière. De préférence encore, le harnais selon l'invention est tel qu'en combinaison ou non avec les passants, il comprend un élément de fixation entre chaque têtière et le frontal, comme par exemple un rivet, un point de colle, une agrafe, une couture.

Le harnais selon l'invention comporte de préférence une pièce de croisement et de coulissement, qui se place sous la gorge du cheval, et dans, laquelle se croisent et coulissent les montants auxiliaires. De plus, dans cette pièce de croisement et de coulissement, passe et coulisse la sous-gorge. Plus spécifiquement, la sous-gorge passe et coulisse derrière les deux montants auxiliaires, c'est-à-dire à l'arrière, en prenant pour référence l'avant et l'arrière du cheval qui portera le harnais.

Selon l'invention, le montant de muserolle comporte une fixation, par exemple un plot, prévu pour recevoir l'extrémité d'un montant auxiliaire. Le montant auxiliaire est fixé de manière détachable sur le montant de muserolle. Selon un cas particulier avantageux de l'invention, ladite extrémité du montant auxiliaire est formée de deux languettes de longueurs différentes, chacune étant munie d'un moyen de fixation, par exemple un trou. La languette la plus courte se fixe sur la fixation du montant de muserolle (par exemple par son trou sur le plot) et la languette la plus longue vient entourer le montant de muserolle, puis s'insérer dans la fixation de ce montant demuserolle (par exemple par son trou sur un plot), pour se rabattre sur l'autre languette. Ce, moyen de fixation forme une attache rapide, qui présente l'avantage de fixer facilement le montant auxiliaire sur le montant de muserolle et également de le détacher volontairement rapidement, tout en évitant qu'il se détache trop facilement tout seul.

De préférence, la fixation à laquelle est fixée une extrémité du montant auxiliaire, est située sur le montant de muserolle de sorte qu'une fois la muserolle ajustée (sur la tête du cheval), l'angle formé entre la partie dudit montant auxiliaire qui passe le long de la joue du cheval et dudit montant de muserolle fasse un angle d'environ 90 degrés.

De préférence selon l'invention, le frontal est d'une longueur, qui laisse un espace libre de confort entre la tête du cheval et lui-même. Cet espace évite un ajustement trop strict du harnais sur la tête du cheval. Il permet une relative liberté de mouvement du harnais et le rend plus confortable à porter par le cheval. Un espace libre de confort de 1 à 5 cm entre la tête du cheval et le frontal est préconisé.

Selon l'invention, lorsque le harnais doit recevoir une deuxième embouchure (mors), il comporte deux autres montants (un par côté du harnais) prévus à cet effet. Dans ce cas, le harnais comprend une attache supplémentaire sur l'une des têtières (de manière symétrique, de chaque côté du harnais) pour y fixer un montant de mors. Cette attache supplémentaire constitue une troisième attache que l'on dispose sur la têtière postérieure, et sur laquelle on attache le montant qui reçoit l'un des mors. L'autre mors se fixe sur le montant rattaché à la première attache de la têtière antérieure (de manière symétrique, de chaque côté du harnais), comme explicité plus-avant.

Cette attache supplémentaire est disposée sur l'intérieur de la têtière postérieure, sous les deux autres attaches qui reçoivent un montant de muserolle et un montant auxiliaire. De préférence cette attache ne s'étend pas sur toute la longueur de la partie de la têtière en contact avec la nuque du cheval (de même pour l'attache homologue sur l'autre côté du harnais), afin de minimiser la pression sur la nuque du cheval lorsqu'il tire au niveau de ce mors. Cette attache est de préférence sous forme d'une bande telle qu'une lanière qui est fixée sur la partie interne de la têtière et qui s'étend en-dessous le frontal de manière à y fixer le montant de mors. La partie de l'attache, en partant du point de croisement entre l'attache et le frontal pour aller au-delà du frontal vers la partie passant sur la nuque du cheval, ne s'étend pas sur toute la longueur de la têtière ; de préférence elle est d'une longueur ne dépassant pas 5 cm.

Le harnais selon l'invention comporte donc un frontal lié à deux têtières munies d'attaches ; une muserolle munie, par côté du harnais, d'un montant qui vient se fixer sur la têtière postérieure ; d'un montant auxiliaire par côté, qui part de la têtière postérieure d'un côté du harnais et qui va se fixer sur le montant de muserolle situé de l'autre côté du harnais ; une sous-gorge qui se fixe sur la têtière antérieure et va d'un côté à l'autre du harnais; et d'un montant par côté, pour recevoir un mors, qui s'attache sur la têtière antérieure. Dans le cas où un deuxième mors doit être employé, le harnais comporte encore un autre montant (par côté du harnais) pour recevoir le mors, qui se fixe sur son côté respectif à une troisième attache, disposée de préférence sur la têtière postérieure. Les divers montants sont fixés sur le harnais de manière détachable.

La configuration du harnais selon l'invention permet d'avoir un harnais qui réduit considérablement la pression exercée sur la nuque du cheval par rapport à un harnais de tête classique.

Par ailleurs, le harnais selon l'invention est tel que les ajustements des montants auxiliaires se font simplement du fait du réglage de la sous-gorge. En effet, on règle d'abord la sous-gorge, qui passe dans la pièce de croisement et de coulissement, en ajustant sa longueur de part et d'autre du harnais selon ses points d'attache à la têtière antérieure, généralement de manière à ce qu'il y ait un espace d'environ deux doigts (soit environ 2 à 5 cm) entre cette pièce et la gorge du cheval. Du fait que la sous-gorge est couplée aux montants auxiliaires dans la pièce de croisement et de coulissement, une fois la longueur de la sous-gorge réglée, la longueur de ces montants est alors déterminée ; il suffit alors d'ajuster chacun sur leur attache respective de la têtière postérieure.

Le harnais selon l'invention est particulièrement avantageux car il accepte tout type de muserolle, notamment les muserolles dites de type français, allemand ou mixte comme décrit ci-dessous dans les modes de réalisation particuliers, en relation avec les figures en annexe.

L'invention sera maintenant plus complètement décrite dans le cadre de caractéristiques préférées et de leurs avantages, en faisant référence aux figures 1 à 9 dans lesquelles :
- la figure 1 représente en vue de côté, ici côté gauche, un harnais selon l'invention, réalisé sous la forme d'un bridon à mors unique,
- la figure 2 représente en vue de côté, ici côté gauche, un bridon similaire à celui de la figure 1 dans lequel la muserolle est une muserolle dite allemande,
- la figure 3 représente les montants auxiliaires, fixés sur les montants de muserolle,
- la figure 4 représente la pièce de croisement et de coulissement, vue sur la figure 3,
- la figure 5 représente les deux têtières avec leurs attaches et les montants,
- la figure 6 représente le détail de la fixation sur la muserolle avec l'extrémité d'un montant auxiliaire,
- la figure 7 illustre une variante de réalisation d'un bridon selon les figures 1 et 2 où la muserolle est une muserolle mixte,
- la figure 8 représente en variante un harnais selon l'invention qui comporte deux mors,
   la figure 9 montre en détails la partie supérieure du harnais de la figure 8.

La description qui suit vaut pour les figures 1, 2 et 7. Sur ces figures n'est représenté que le côté gauche du harnais. Les côtés droit et gauche du harnais sont identiques, compte-tenu de la symétrie du harnais.

Sur la figure 1, le harnais comporte une muserolle F dite française pour laquelle la courroie entourant la tête du cheval plus ou moins au niveau du chanfrein, passe sur la bouche du cheval à un endroit plus haut que le mors.

Sur la figure 2, le harnais comporte une muserolle A dite allemande pour laquelle la courroie entourant le nez du cheval passe sur la bouche du cheval à un endroit plus bas que le mors.

La figure 7 montre un autre exemple de harnais selon l'invention, recevant un mors, et qui comporte une muserolle mixte M entre la « française » et « l'allemande ». Cette muserolle mixte comporte deux courroies qui entourent la tête du cheval et qui se croisent entre les naseaux et le chanfrein, et telles qu'au niveau de la bouche du cheval l'une des courroies passe plus haut que le mors alors que l'autre courroie passe plus bas.

Comme le montrent les figures 1, 2 et 7, le harnais comprend un frontal 1 lié par ses extrémités à deux têtières 2, 3 qui se placent sur le cou du cheval, derrière les oreilles.

Chacune des têtières comprend deux attaches, de manière symétrique de chaque côté du harnais. Au total chaque têtière comporte donc quatre attaches.

La têtière antérieure 2, la plus proche des oreilles du cheval, comprend deux attaches 4, 5 disposées côte à côte, (et de même pour l'autre côté du harnais non visible sur les figures 1,2 et 7). Sur la première attache 4, la plus proche des oreilles du cheval, s'ajuste le montant 8 qui reçoit le mors (mors 21). Sur la deuxième attache 5, vient s'ajuster une extrémité de la sous-gorge 10.

La têtière postérieure 3 comporte également deux attaches 6, 7 disposées côte à côte. Sur sa première attache 6, la plus proche des oreilles du cheval, s'ajuste le montant de muserolle 9, 15 ou 17 respectivement pour les figures 1, 2 ou 7. Par ailleurs, sur chacun des montants de muserolle, se trouve un point de fixation 12, ici sur la première moitié de la longueur du montant de muserolle, en partant du point de liaison entre ce montant et la courroie de la muserolle.

Sur la deuxième attache 7 de cette têtière postérieure 3, est attaché, par l'une de ses extrémités, un montant auxiliaire ayant la référence 11 pour le côté gauche du harnais (ou la référence 13 pour son homologue qui est attaché symétriquement sur cette même têtière 3, côté droit du harnais).

De préférence, le point de fixation 12 du montant auxiliaire sur le montant de muserolle est tel qu'une fois la muserolle ajustée, l'angle formé entre la partie du montant auxiliaire qui passe le long de la joue du cheval et le montant de -muserolle fasse un angle d'environ 90 degrés. Ceci permet au montant auxiliaire de se positionner en la partie inférieure de la joue du cheval le long de la ganache et d'apporter du confort, pour le cheval.

Le montant auxiliaire 11 et son homologue 13 se croisent dans une pièce de croisement et de coulissement 14, dans laquelle chaque montant auxiliaire 11 et 13 peut coulisser, cette pièce se plaçant sous la gorge du cheval. L'autre extrémité du montant auxiliaire 13 est ensuite réceptionnée, côté opposé à son point d'attache sur la têtière, sur le point de fixation 12 du montant de muserolle 9, 15 ou 17 respectivement pour les figures 1, 2 ou 7. Symétriquement l'autre extrémité de l'autre montant auxiliaire 11 se fixe sur le montant de la muserolle du côté droit du harnais (non visible sur les figures 1, 2 et 7).

Selon cet exemple, les montants auxiliaires sont fixés de manière détachable sur le montant de la muserolle par un plot 12, au moyen d'une attache rapide, montrée en éclaté sur la figure 6, qui permet de détacher facilement le montant auxiliaire du montant de muserolle. Sur la figure 6, l'extrémité d'un montant auxiliaire, ici le 13, se termine sous forme de deux languettes 131, 132 de longueurs différentes, munies respectivement chacune d'un trou 1310, 1320. La plus courte des languettes 131 se fixe sur le plot 12. La plus longue des languettes 132 fait le tour du montant de la muserolle (ici 9), et est attachée sur le plot 12 pour être rabattue sur la languette la plus courte 131. Ce type d'attache, rapide apporte une bonne sécurité, évite que le montant se détache facilement, tout en permettant néanmoins un détachement volontaire rapide.

Cette fixation du montant auxiliaire 13 sur le montant de muserolle (ici 15) est aussi montrée sur la figure 3. Sur cette figure 3, sont ajoutés les indices g et d au référence des montants de mors 8 et de muserolle 15 pour distinguer les montants respectivement du côté gauche et du côté droit du harnais.

Comme on le voit plus distinctement sur la figuré 5, la deuxième attache 5 (de la sous-gorge) de la têtière antérieure 2 est solidarisée avec la deuxième attache 7 (du montant auxiliaire) de la têtière postérieure 3. Ces attaches sont solidarisées à leur base (à leur naissance), en dessous du frontal, près de la base des têtières, par un lien 16. Dans cet exemple, le lien 16 est sous forme de deux boucles accolées. L'une des boucles enserre fortement l'attache 5 et l'autre boucle enserre fortement l'attache 7 pour créer une solidarisation forte de ces deux attaches. Les attaches ne peuvent pratiquement pas coulisser dans ce lien 16. D'autres moyens pour renforcer la solidarisation en combinaison avec ces boucles peuvent être utilisés comme un rivet, un point de colle, une agrafe, une couture.

Sur cette figure 5, on voit également plus distinctement que les deux têtières 2, 3 sont séparées et liées au frontal 1 par l'intermédiaire, selon cet exemple de réalisation, de deux passants 101 et 102 (séparés par une couture). Ceci est réalisé de manière symétrique du côté gauche et du côté droit du harnais (non visible sur la figure). Ces deux passants retiennent fermement les deux têtières au niveau du frontal pour les maintenir en place au-dessus la nuque du cheval.

De préférence, les têtières 2,3 sont de plus solidarisées au frontal 1, dans la zone 20, là où elles le traversent, c'est-à-dire dans ces exemples de réalisation, au niveau des passants 101 et 102. Une telle solidarisation peut se faire par exemple par une couture sur le frontal, entre le frontal et chacune des têtières. Par exemple, comme montré sur la figure 5, il peut s'agir d'une couture 20, ici en forme de V, entre les deux têtières et le frontal. Une couture peut être faite de part et d'autre des têtières, sur chaque face du frontal. Une telle couture peut être faite en deux parties, une première couture entre la têtière 2 et le frontal 1 et une seconde couture entre l'autre têtière 3 et le frontal 1. D'autres moyens de solidarisation peuvent être utilisés comme un rivet, un point de colle, une agrafe etc...

Comme on le voit sur la figure 5, les attaches 4 et 5 de la têtière antérieure 2 ainsi que les attaches 6 et 7 de la têtière postérieure 3 sont sous forme de lanières qui résultent de la division de chaque bande de têtière qui passe sur la nuque du cheval. Elles sont munies de trous qui permettent d'y fixer de manière détachable les boucles de fixation des divers montants.

Comme on le voit sur la figure 3, et plus en détails sur la figure 4, la sous-gorge 10 passe dans la pièce de croisement et de coulissement 14 où se croisent les montants auxiliaires 11, 13. Cette sous-gorge 10 passe à l'arrière de cette pièce 14, en prenant en référence l'avant et l'arrière de la tête du cheval. Elle coulisse à l'arrière des montants auxiliaires 11, 13.

Le réglage de la sous-gorge 10 permet le réglage des montants auxiliaires 11 et 13 qui passent dans la pièce 14 une fois fixés sur le montant de muserolle (sur la fixation 12), en ajustant simplement les montants auxiliaires, sans serrer sur la tête du cheval, sur leur attache respective de têtière. On recommande de laisser un espace d'environ deux doigts (2 à 5 cm) entre la gorge du cheval et la pièce 14.

Le harnais ainsi fixé sur la tête du cheval, une fois le mors installé sur les montants prévus à cet effet, ici les montants 8, permet notamment grâce aux montants auxiliaires 11, 13 et à la solidarisation des attaches respectives de la sous-gorge 10 et du montant auxiliaire 11, 13, ainsi qu'à la retenue des têtières au niveau du frontal 1, d'éviter une pression trop importante sur la nuque du cheval, plus particulièrement juste derrière les oreilles, lorsqu'on dirige le cheval et/ou lorsque le cheval bouge et tire sur le mors.

De plus, le frontal 1 est de préférence d'une longueur légèrement plus longue que celle habituellement rencontrée sur les harnais de tête classiques. Il est plus long de quelques centimètres, environ de 1 à 10 cm, pour laisser un peu d'espace entre la tête du cheval et le frontal, de manière à donner plus d'aisance sur la tête du cheval (lors du port du harnais).

La figure 8 représente une variante d'un harnais selon l'invention sur lequel ont été accrochés deux mors 22 et 23. La figure 9 montre plus en détails la partie supérieure de ce harnais (sur cette figure, les références des divers éléments sont identiques pour le côté gauche et le côté droit du harnais). Dans ce cas, par rapport au harnais des figures 1, 2 et 7, est prévue sur l'une des têtières, une attache supplémentaire 18 pour le montant 19 supportant l'un des mors 23, (et ce symétriquement de chaque côté du harnais). Cette attache 18 est située sur la têtière postérieure 3. L'autre mors 22 s'accroche sur le montant de mors 8 qui est attaché sur la première attache 4 de la têtière antérieure 2. Le choix de positionner un mors donné sur le montant 8 de la têtière antérieure ou sur le montant 19 de la têtière postérieure se fait en fonction du système d'embouchures choisi (par le cavalier ou le meneur) et des positions relatives des mors dans la bouche du cheval.

De préférence, cette attache 18 est sous les deux attaches 6 et 7, sur la face interne de la têtière 3 venant au contact avec le cheval. Cette attache 18 ne s'étend pas sur toute la longueur de la partie de la têtière en contact avec la nuque du cheval (de même pour l'attache homologue sur l'autre côté du harnais), afin de minimiser la pression sur la nuque du cheval qui peut être engendrée par ce second mors. Cette attache 18 est sous forme d'une lanière, rapportée sur une longueur d'environ 5 cm de la partie de la têtière passant sur la nuque du cheval, (allant du frontal vers la nuque du cheval). La lanière dépasse en dessous le frontal et est munie de trous en cette partie pour y attacher le montant de mors 19.

Les harnais selon l'invention peuvent être en cuir ou en matière synthétique par exemple. Les têtières peuvent comporter un rembourrage apportant du confort à leur port par le cheval.

Dans la pratique, en général on fixe le(s) mors aux montants du harnais prévus à cet effet, puis on place le(s) mors dans la bouche du cheval tout en plaçant le haut du harnais sur la tête du cheval. On règle symétriquement chaque côté du harnais : on ajuste chacun des montants du (des) mors en réglant la longueur sur son attache respective de têtière ; on ajuste la muserolle sur le cheval en réglant la longueur de chacun de ses montants sur son attache respective de la têtière postérieure ; on fixe une extrémité de chaque montant auxiliaire sur son montant de muserolle respectif, on ajuste la sous-gorge qui passe sous la gorge du cheval dans la pièce de croisement et de coulissement en fixant chacune de ses extrémités de part et d'autre du harnais sur son attache respective de têtière de manière à laisser l'espace de deux doigts (environ 2-4 cm) avec la gorge du cheval ; ensuite pour régler chacun des montants auxiliaires, il suffit d'ajuster la longueur de chacun sur leur attache respective de têtière, longueur déterminée par le réglage de la sous-gorge.

La description qui précède explique clairement comment l'invention permet d'atteindre les objectifs qu'elle s'est fixés. Eh particulier elle permet d'avoir un harnais de tête pour cheval qui réduit considérablement la pression exercée sur la nuque du cheval, notamment juste derrière les oreilles. Elle permet par conséquent d'avoir une meilleure communication entre le cheval et son cavalier ou son meneur.

Il ressort néanmoins de ce qui précède que l'invention n'est pas limitée aux modes de mise en oeuvre qui ont été spécifiquement décrits et représentés sur les figures et qu'elle s'étend au contraire à toute variante passant par le biais de moyens équivalents. En particulier l'homme du métier adaptera facilement l'invention qui vient d'être plus spécifiquement décrite. Selon une variante, les têtières pourraient être formées avec une base commune solidarisée au frontal et se subdiviser en deux parties au-dessus de la tête du cheval d'une part et se subdiviser en dessous du frontail en deux doubles attaches d'autre part, pour former les attaches des têtières.

Le harnais selon l'invention s'applique aux chevaux y compris les poneys, et peut convenir aux autres équidés comme les ânes.

## Revendications

1. Harnais se plaçant sur la tête d'un cheval muni d'une muserolle (A, F, M), d'une sous-gorge (10) et de montants recevant un mors pour permettre à un cavalier ou à un meneur d'établir un contact avec la bouche d'un cheval pour le diriger, **caractérisé en ce qu'**il comprend un frontal (1) lié en ses extrémités à une têtière antérieure (2) et à une têtière postérieure (3) qui présente chacune, symétriquement de chaque côté du harnais, deux attaches disposées côte à côte (4, 5) et (6, 7), définissant une première attache (4, 6) et une deuxième attache (5, 7), et **en ce que** s'attachent sur la têtière antérieure (2) le montant (8) du mors et une extrémité de la sous-gorge (10) respectivement à la première attache (4) et à la deuxième attache (5), et que s'attachent sur la têtière postérieure (3) le montant de muserolle (9, 15, 17) et une extrémité d'un montant auxiliaire (11, 13) respectivement à la première attache (6) et à la deuxième attache (7), l'autre extrémité dudit montant auxiliaire venant se fixer sur le montant de muserolle situé de l'autre côté du harnais, et **caractérisé en ce que** la seconde attache (5) de la têtière antérieure (2) qui reçoit la sous-gorge (10) et la seconde attache (7) de la têtière postérieure (3) qui reçoit le montant auxiliaire sont solidarisées l'une de l'autre.

2. Harnais selon la revendication 1, **caractérisé par le fait que** la seconde attache (5) de la têtière antérieure qui reçoit la sous-gorge et la seconde attache (7) de la têtière postérieure qui reçoit le montant auxiliaire sont solidarisées par un lien (16) au niveau de leur base, en dessous du frontal.

3. Harnais selon l'une des revendications 1 à 2, **caractérisé par le fait que** chaque têtière est solidarisée au frontal.

4. Harnais selon la revendication 3, **caractérisé par le fait qu'**il comprend une couture (20) de solidarisation entre le frontal et chacune des têtières.

5. Harnais selon l'une quelconque des revendications précédentes, **caractérisé en ce qu'**il comporte une pièce de croisement et de coulissement (14) se plaçant sous la gorge du cheval, et dans laquelle se croisent et coulissent les montants auxiliaires (11,13) et coulisse la sous-gorge (10).

6. Harnais selon la revendication 5, **caractérisé en ce que** la sous-gorge passe et coulisse à l'arrière des deux montants auxiliaires.

7. Harnais selon l'une quelconque des revendications précédentes, **caractérisé par le fait que** le montant de muserolle comporte une fixation (12) prévue pour recevoir l'extrémité d'un montant auxiliaire et que ladite extrémité comporte deux languettes de longueurs différentes, la languette la plus courte se fixant sur ladite fixation (12) et la languette la plus longue entourant le montant de muserolle pour se rabattre sur l'autre languette en s'insérant dans ladite fixation.

8. Harnais selon l'une quelconque des revendications précédentes, **caractérisé en ce qu'**il peut recevoir deux mors, et qu'il comporte, symétriquement de chaque côté, une troisième attache (18) qui est disposée sur la têtière postérieure et à laquelle s'attache un montant (19) recevant l'un des mors, l'autre mors étant reçu sur le montant de mors qui s'attache sur la première attache de la têtière antérieure.

9. Harnais selon la revendication 8, **caractérisé par le fait que** ladite troisième attache est disposée sur l'intérieur de la têtière postérieure, sous les deux autres attaches (6, 7).

10. Harnais selon la revendication 8 ou 9, **caractérisé par le fait que** ladite troisième attache ne s'étend pas sur toute la longueur de la têtière qui entre en contact avec la nuque du cheval.

11. Harnais selon l'une quelconque des revendications précédentes, **caractérisé par le fait que** le frontal est d'une longueur qui laisse un espace libre de confort de 1 à 5 cm entre la tête du cheval et lui-même.

12. Harnais selon l'une des revendications 5 à 11, **caractérisé en ce que** le réglage de la sous-gorge permet le réglage des montants auxiliaires grâce à leur croisement dans la pièce de croisement et de coulissement.

## Patentansprüche

1. Zaumzeug zum Aufsetzen auf den Kopf eines Pferdes, das mit einem Halfter (A, F, M), einem Kehlriemen (10) und Riegeln ausgestattet ist, die eine Trense aufnehmen, um es einem Reiter oder einem Führer zu ermöglichen, einen Kontakt mit dem Maul eines Pferdes zum Lenken herzustellen, **dadurch gekennzeichnet, dass** es einen Stirnriemen (1) umfasst, der an seinen Enden mit einem vorderen Kopfstück (2) und einem hinteren Kopfstück (3) verbunden ist, die symmetrisch auf jeder Seite des Zaumzeugs jeweils zwei nebeneinander angeordnete Riemen (4, 5) und (6, 7) aufweisen, die einen ersten Riemen (4, 6) und einen zweiten Riemen (5, 7) definieren, und dadurch, dass sie am vorderen Kopfstück (2), dem Riegel (8) der Trense und an einem Ende des Kehlriemens (10) bzw. dem ersten Riemen (4) und dem zweiten Riemen (5) festgeschnallt sind, und dass sie am hinteren Kopfstück (3), dem Halfterriegel (9, 15, 17) und einem Ende eines Hilfsriegels (11, 13) bzw. dem ersten Riemen (6) und dem zweiten Riemen (7) festgeschnallt sind, wobei das andere Ende des Hilfsriegels an dem auf der anderen Seite des Zaumzeugs liegenden Halfterriegel befestigt ist, und **dadurch gekennzeichnet, dass** der zweite Riemen (5) des vorderen Kopfstücks (2), das den Kehlriemen (10) und den zweiten Riemen (7) des hinteren Kopfstücks (3) aufnimmt, das den Hilfsriegel aufnimmt, miteinander verbunden sind.

2. Zaumzeug nach Anspruch 1, **dadurch gekennzeichnet, dass** der zweite Riemen (5) des vorderen Kopfstücks, das den Kehlriemen und den zweiten Riemen (7) des hinteren Kopfstücks aufnimmt, das den Hilfsriegel aufnimmt, miteinander über ein Verbindungsstück (16) an ihrer Basis unterhalb des Stirnriemens verbunden sind.

3. Zaumzeug nach einem der Ansprüche 1 und 2, **dadurch gekennzeichnet, dass** jedes Kopfstück mit dem Stirnriemen verbunden ist.

4. Zaumzeug nach Anspruch 3, **dadurch gekennzeichnet, dass** es eine Verbindungsnaht (20) zwischen dem Stirnriemen und jedem Kopfstück umfasst.

5. Zaumzeug nach einem der vorhergehenden Ansprüche, **dadurch gekennzeichnet, dass** es ein Gleit- und Kreuzungsstück (14) umfasst, das unter dem Hals des Pferdes angebracht ist und in dem sich die Hilfsriegel (11, 13) kreuzen und gleiten und in dem der Kehlriemen gleitet.

6. Zaumzeug nach Anspruch 5, **dadurch gekennzeichnet, dass** der Kehlriemen hinter den beiden Hilfsriegeln vorbeiläuft und gleitet.

7. Zaumzeug nach einem der vorhergehenden Ansprüche, **dadurch gekennzeichnet, dass** der Halfterriegel eine Befestigung (12) umfasst, die vorgesehen ist, um das Ende eines Hilfsriegels aufzunehmen und dass das Ende zwei Zungen unterschiedlicher Länge aufweist, wobei die kürzere Zunge an der Befestigung (12) befestigt ist und die längere Zunge den Halfterriegel umgibt, so dass sie sich in die Befestigung hineinschiebt und auf die andere Zunge umklappt.

8. Zaumzeug nach einem der vorhergehenden Ansprüche, **dadurch gekennzeichnet, dass** es zwei Trensen aufnehmen kann und dass es symmetrisch auf jeder Seite einen dritten Riemen (18) aufweist, der am hinteren Kopfstück angeordnet ist und an dem ein Riegel (19) festgeschnallt ist, der die eine der Trensen aufnimmt, wobei die andere Trense in dem Trensenriegel aufgenommen wird, der am ersten Riemen des vorderen Kopfstücks festgeschnallt ist.

9. Zaumzeug nach Anspruch 8, **dadurch gekennzeichnet, dass** der dritte Riemen am hinteren Kopfstück innen, unter den beiden anderen Riemen (6, 7) angeordnet ist.

10. Zaumzeug nach einem der Ansprüche 8 oder 9, **dadurch gekennzeichnet, dass** sich der dritte Riemen nicht über die gesamte Länge des Kopfstücks erstreckt, das mit dem Nacken des Pferds in Kontakt tritt.

11. Zaumzeug nach einem der vorhergehenden Ansprüche, **dadurch gekennzeichnet, dass** der Stirnriemen eine Länge aufweist, die einen freien bequemen Raum von 1 bis 5 cm zwischen dem Kopf des Pferds und ihm selbst lässt.

12. Zaumzeug nach einem der Ansprüche 5 bis 11, **dadurch gekennzeichnet, dass** die Regulierung des Kehlriemens die Regulierung der Hilfsriegel dadurch ermöglicht, dass sie sich im Gleit- und Kreuzungsstück kreuzen.

## Claims

1. A harness configured to be placed over the head of a horse, and equipped with a noseband (A,F,M), with a throatlatch (10) and with cheek pieces that accept a curb bit to allow a rider or a driver to establish contact with the mouth of a horse in order to guide it, **characterized in that** it comprises a browband (1) connected at its ends to an anterior crownpiece (2) and to a posterior crownpiece (3), each of which has, symmetrically on each side of the harness, two straps (4,5) and (6,7) arranged side by side, defining a first strap (4,6) and a second strap (5,7), and **in that** the curb bit cheek piece (8) and one end of the throatlatch (10) are attached to the anterior crownpiece (2) using the first strap (4) and the second strap (5) respectively, and that the noseband cheek piece (9, 15, 17) and one end of an auxiliary cheek piece (11, 13) are attached to the posterior crownpiece (3) using the first strap (6) and the second strap (7) respectively, the other end of said auxiliary cheek piece being fixed to the noseband cheek piece situated on the other side of the harness, and **characterized in that** the second strap (5) of the anterior crownpiece (2) which accepts the throatlatch (10) and the second strap (7) of the posterior crownpiece (3) which accepts the auxiliary cheek piece are joined together.

2. The harness according to claim 1, **characterized in that** the second strap (5) of the anterior crownpiece that accepts the throatlatch and the second strap (7) of the posterior crownpiece that accepts the auxiliary cheek piece are joined by a tie (16) at their base, underneath the browband.

3. The harness according to one of claims 1 and 2, **characterized in that** each crownpiece is joined to the browband.

4. The harness according to claim 3, **characterized in that** it comprises stitching (20) joining the browband and each of the crownpieces.

5. The harness according to any one of the preceding claims, **characterized in that** it comprises a crossover and sliding piece (14) positioned under the throat of the horse, and in which the auxiliary cheek pieces (11, 13) cross over and slide and the throatlatch (10) slides.

6. The harness according to claim 5, **characterized in that** the throatlatch passes and slides behind the two auxiliary cheek pieces.

7. The harness according to any one of the preceding claims, **characterized in that** the noseband cheek piece comprises a fastener (12) designed to accept the end of an auxiliary cheek piece and that said end comprises two tongues of different lengths, the shorter tongue being fixed to said fastener (12) and the longer tongue passing around the noseband cheek piece to fold down onto the other tongue while being inserted into said fastener.

8. The harness according to any one of the preceding claims, **characterized in that** it can accept two curb bits, and it comprises, symmetrically on each side, a third strap (18) which is arranged on the posterior crownpiece and to which a cheek piece (19) accepting one of the curb bits is attached, the other curb bit being accepted by the curb bit cheek piece which is attached to the first strap of the anterior crownpiece.

9. The harness according to claim 8, **characterized in that** said third strap is arranged on the inside of the posterior crownpiece, under the other two straps (6,7).

10. The harness according to claim 8 or 9, **characterized in that** said third strap does not extend over the entire length of the crownpiece that comes into contact with the poll of the horse.

11. The harness according to any one of the preceding claims, **characterized in that** the browband is of a length which leaves a 1 to 5 cm comfort space between the browband and the head of the horse.

12. The harness according to one of claims 5 to 11, **characterized in that** adjusting the throatlatch allows the auxiliary cheek pieces to be adjusted thanks to the fact that they cross over in the crossover and sliding piece.
